# EUROPÄISCHE PATENTSCHRIFT

(11) **EP 1 625 799 B1**
(45) Veröffentlichungstag und Bekanntmachung des Hinweises auf die Patenterteilung: **10.12.2008**
(21) Anmeldenummer: 05013540.9
(22) Anmeldetag: 23.06.2005
(51) Int. Cl.: A24D 3/02

(54) **Anordnung zur Herstellung wenigstens eines Filterstrangs**
Arrangement for the manufacture of at least one filter rod
Arrangement pour la production d'au moins une tige de filtre

(30) Priorität: 09.08.2004 DE 102004038775
(43) Veröffentlichungstag der Anmeldung: 15.02.2006
(73) Patentinhaber: Hauni Maschinenbau AG, 21033 Hamburg (DE)
(72) Erfinder: Wolff, Stephan, 21509 Glinde (DE); Glogasa, Joachim, 21502 Geesthacht (DE); Meyer, Ralf, 29581 Gerdau / Bohlsen (DE)
(74) Vertreter: Seemann, Ralph

(56) Entgegenhaltungen:
- EP-A- 1 325 683
- EP-A- 1 694 146
- CH-A- 497 141
- DE-A1- 4 209 606
- DE-A1- 4 308 093
- GB-A- 2 265 298
- US-A- 3 390 039
- US-A- 3 636 825
- US-A- 5 733 234

## Beschreibung

Die Erfindung betrifft eine Anordnung zur Herstellung wenigstens eines Filterstrangs für Produkte der Tabak verarbeitenden Industrie mit einer Filtermaterialbahnaufbereitungseinrichtung, insbesondere Filtertowstreifenaufbereitungseinrichtung, und einer Filterstrangbildungseinrichtung. Darüber hinaus betrifft die Erfindung die Verwendung einer Filtermaterialbahnübertragungseinrichtung.

In den Dokumenten DE 42 09 789 A1 und DE 43 08 093 A1 ist jeweils eine Maschine zum Aufbereiten von Filtertowmaterial für die Herstellung von Filterstäben im Strangverfahren beschrieben. Mit diesen bekannten Vorrichtungen werden Filterstäbe im Zweistrang-Verfahren hergestellt. Dabei werden Filtertowstreifen, z.B. aus Celluloseacetatfäden, von einem Ballen abgezogen, durch Recken und Behandeln mit Weichmacher, z.B. Triacetin, aufbereitet und in einer gewünschten Form und Konsistenz zur Weiterverarbeitung unmittelbar an eine Filterstrangeinheit abgegeben, welche aus dem aufbereiteten Filtertowstreifen durch Umhüllung mit einem Hüllmaterialstreifen einen Filterstrang herstellt. Der Filterstrang wird anschließend in Filterstäbe für Zigaretten oder andere stabförmige Rauchartikel geschnitten.

Gemäß dem Stand der Technik ist die Filtertowaufbereitungsvorrichtung unmittelbar mit der Filterstrangeinheit gekoppelt. Mit anderen Worten wird der aufbereitete Filtertowstreifen direkt, d.h. ohne Zwischenförderorgan, von der Aufbereitungsvorrichtung in die Filterstrangeinheit transportiert.

In DE-42 09 606 ist eine Vorrichtung zum Behandeln mindestens eines Streifens von Fäden aufweisendem Filtermaterial für Filterzigaretten beschrieben, wobei die Vorrichtung aus zwei Baugruppen, einem Aufbereitungsgerät für den Filtermaterialstreifen und einem Bearbeitungsgerät zur Herstellung von umhüllten Filterstäben, besteht. Hierbei sind das Aufbereitungsgerät und das Bearbeitungsgerät in Förderrichtung des Filtermaterialstreifens linear hintereinander angeordnet.

In GB-A-2 265 298 ist eine Maschine zum Aufbereiten eines Filtertowstreifens offenbart, wobei der Filtertowstreifen nach seiner Aufbereitung unmittelbar und ohne Änderung seiner Förderrichtung in eine Filterstrangeinheit überführt wird.

Außerdem offenbart US-A-3 636 825 eine Zuführvorrichtung zum Transport einer Filtermaterialbahn zu einem Verdichtungstrichter einer Filterherstellungsmaschine, wobei eine Spannrolle vorgesehen ist. Die Spannrolle ist konvex nach Art einer Spindel ausgebildet, so dass der innere Durchmesser größer ist als äußere Durchmesser der Spannrolle.

Weiterhin offenbart US-A-3 390 039 eine Vorrichtung zur Herstellung von Filtersträngen, wobei ein Filtermaterialstreifen mit Zusatzstoffen aufbereitet wird und über ein Förderband zu einem Trichter einer Strangbildungseinrichtung gefördert wird.

Überdies zeigt EP-A-1 694 146 (entspricht WO-A-2005/058079 sowie DE-A-103 54 924) allgemein eine Vorrichtung zum Aufbereiten von Filtertowmaterial.

Bewährte Aufbereitungsgeräte werden unter der Bezeichnung AF 2, AF 3 und AF 4 von der Patentanmelderin gebaut und vertrieben. Filterstrangmaschinen der beschriebenen Art der Patentanmelderin sind unter der Bezeichnung KDF 2, KDF 3, und KDF 4 bekannt.

Außerdem ist in DE 43 00 841 A1 eine Vorrichtung zum Herstellen eines Filterstrangs offenbart, wobei der Towballen entfernt von der Filteraufbereitungsmaschine sowie Strangherstellungsmaschine angeordnet ist. Der Filtermaterialstreifen wird vom Towballen abgezogen und über ein pneumatisches Fördersystem der Aufbereitungsmaschine zugeführt.

Ausgehend von diesem Stand der Technik ist es Aufgabe der vorliegenden Erfindung, eine Aufbereitungs- und Strangbildungsanordnung für Filtertow bereitzustellen, bei der es möglich sein soll, die Aufbereitungs- und Strangbildungsanordnung leicht an räumliche Verhältnisse anzupassen.

Gelöst wird diese Aufgabe durch eine Anordnung zur Herstellung wenigstens eines Filterstrangs für Produkte der Tabak verarbeitenden Industrie mit einer Filtermaterialbahnaufbereitungseinrichtung, insbesondere Filtertowstreifenaufbereitungseinrichtung, und einer Filterstrangbildungseinrichtung, die dadurch weitergebildet wird, dass eine Filtermaterialbahnüberführungseinrichtung zwischen der Filtermaterialbahnaufbereitungseinrichtung und der Filterstrangbildungseinrichtung vorgesehen ist, wobei die Filtermaterialbahnüberführungseinrichtung eine Umlenkeinrichtung zur Umlenkung des Filtermaterialstreifens aufweist, und wobei die Filtermaterialbahnaufbereitungseinrichtung und die Filterstrangbildungseinrichtung L-förmig oder U-förmig angeordnet sind.

Mittels dieser erfindungsgemäßen vorgeschlagenen Maßnahme sind die Filtermaterialaufbereitungseinrichtung und die Filterstrangbildungseinrichtung getrennt voneinander aufstellbar, wobei mittels der Filtermaterialbahnüberführungseinrichtung der aufbereitete Filtermaterialstreifen zu der Filterstrangbildungseinrichtung geführt wird. Hierdurch sind die Filtermaterialbahnaufbereitungseinrichtung und die Filterstrangbildungseinrichtung über die dazwischen geschaltete Filtermaterialbahnüberführungseinrichtung als eine Art Zwischenförderer verbunden. Somit werden die Aufstellungsmöglichkeiten einer Filterherstellungsmaschine deutlich erhöht, da der Filtermaterialstreifen nach Verlassen des Towaufbereiters in eine Art Zwischenstrecke zur Strangmaschine gefördert wird. Gegenüber der direkten Verbindung bzw. Kopplung einer Filtermaterialbahnaufbereitungseinrichtung und einer Filterstrangbildungseinrichtung werden erfindungsgemäß die beiden Einrichtungen entkoppelt wobei die beiden Einrichtungen räumlich versetzt zueinander angeordnet sind bzw. sein können. Aufgrund der flexiblen räumlichen Anordnung der Filtermaterialbahnaufbereitungseinrichtung und der Filterstrangbildungseinrichtung werden die gegebenen Platz- bzw. Raumverhältnisse optimal ausgenutzt, da durch den Erfindungsgegenstand zahlreiche vorbestimmte Aufstellungsvarianten für die Maschinenkombination möglich sind.

Bei der Anordnung weist die Filtermaterialbahnüberführungseinrichtung eine Umlenkeinrichtung zur Umlenkung des Filtermaterialstreifens auf. Dadurch wird erreicht, dass die Filtermaterialbahnaufbereitungseinrichtung und die Filterstrangbildungseinrichtung winkelig zueinander angeordnet sein können, so dass die Förderung des Filtermaterialstreifens in der Aufbereitungseinrichtung und in der Strangbildungseinrichtung in zwei verschiedenen vertikalen Ebenen ausgeführt wird und die Ebenen in einem vorbestimmten Winkel sich schneiden.

Hierzu ist es zweckmäßigerweise vorgesehen, dass die Filtermaterialbahnüberführungseinrichtung die Förderung des Filtermaterialstreifens unterstützende Transportmittel aufweist, so dass der aufbereitete Filtermaterialstreifen zuverlässig vom Towaufbereiter zur Strangmaschine geführt wird.

Eine exakte Umlenkung und Förderung eines Filtermaterialstreifens aus der Aufbereitungseinrichtung in die Förderebene der Strangbildungseinrichtung wird erreicht, wenn die Filtermaterialüberführungseinrichtung und/oder die Umlenkeinrichtung wenigstens einen Antrieb aufweisen.

Insbesondere ist als Transportmittel und/oder Umlenkeinrichtung wenigstens eine Rolle vorgesehen. Außerdem ist es möglich, dass als Transportmittel und/oder Umlenkeinrichtung mehrere Rollen vorgesehen sind, so dass der oder die aufbereiteten Filtermaterialstreifen zuverlässig vom Towaufbereiter zur Strangmaschine gefördert werden.

Eine sichere Führung des oder der aufbereiteten Filtermaterialbahnen in der erfindungsgemäßen Überführungseinrichtung wird dadurch erreicht, dass die wenigstens eine Rolle nutförmig, insbesondere V-förmig oder U-förmig, ausgebildet ist. Dadurch wird verhindert, dass ein geförderter Materialstreifen von einer Transportrolle rutscht.

Eine bevorzugte Weiterbildung zeichnet sich dadurch aus, dass die Filtermaterialbahnaufbereitungseinrichtung zur Aufbereitung mehrerer Filtermaterialstreifen ausgebildet Ist. Dadurch wird die Leistungsfähigkeit einer erfindungsgemäßen Anordnung deutlich erhöht, da mehrere, insbesondere zwei, Filtermaterialstreifen parallel nebeneinander und gleichzeitig aufbereitet werden.

Ferner ist insbesondere die Filterstrangbildungseinrichtung zur Bildung mehrerer Filterstränge ausgebildet, so dass beispielsweise im Doppelstrangverfahren eine Strangmaschine zwei Filterstränge herstellt.

Außerdem ist es von Vorteil, wenn die Filtermaterialbahnaufbereitungseinrichtung und die Filterstrangbildungseinrichtung räumlich versetzt zueinander angeordnet sind. Insbesondere wird dadurch eine Entkopplung der beiden Einrichtungen erreicht. Somit können die Filtermaterialbahnaufbereitungseinrichtung und die Filterstrangbildungseinrichtung bezogen auf die Förderrichtung des oder der Filtermaterialstreifen unterschiedlich in einem Raum angeordnet werden.

Vorzugsweise sind die Filtermaterialbahnaufbereitungseinrichtung und die Filterstrangbildungseinrichtung In einem vorbestimmten Winkel, Insbesondere 90° oder 180°, zueinander angeordnet. Hierdurch ergibt sich eine L-förmige bzw. U-förmige Anordnung der beiden Einrichtungen.

Vorteilhafterweise sind ferner die Filtermaterialbahnaufbereitungseinrichtung und die Filterstrangbildungseinrichtung übereinander und/oder nebeneinander versetzt angeordnet, wodurch die räumlichen Verhältnisse optimal ausgenutzt werden können.

Des Weiteren wird die Aufgabe gelöst durch die Verwendung einer Filtermaterialbahnüberführungseinrichtung mit einer Umlenkeinrichtung zur Umlenkung eines Filtermaterialstreifens in einer voranstehend beschriebenen, erfindungsgemäßen Anordnung. Vorteilhafte Ausgestaltungen der Filtermaterialbahnübertragungseinrichtung ergeben sich aus den voranstehenden Ausführungen, so dass auf die obigen Ausführungen ausdrücklich verwiesen wird.

Die Erfindung wird nachstehend ohne Beschränkung des allgemeinen Erfindungsgedankens anhand von Ausführungsbeispielen unter Bezugnahme auf die Zeichnungen exemplarisch beschrieben, auf die im Übrigen bezüglich aller im Text nicht näher erläuterten erfindungsgemäßen Einzelheiten ausdrücklich verwiesen wird. Es zeigen:
- Fig. 1a, Fig.1b: schematisch jeweils eine Draufsicht auf eine Anordnung einer Aufbereitungseinheit und einer Strangeinheit zur Herstellung eines bzw. zweier Filterstränge gemäß dem Stand der Technik;
- Fig. 2: eine Draufsicht auf eine erfindungsgemäße L-förmige Anordnung einer Aufbereitungseinheit und einer Strangeinheit;
- Fig. 3: eine erfindungsgemäße L-förmige Anordnung einer Aufbereitungseinheit und Strangeinheit zur Herstellung von zwei Filtersträngen im Doppelstrangverfahren;
- Fig. 4a, Fig. 4b: schematisch jeweils Ausgestaltungen einer Anordnung von Transportrollen in einer Überführungseinrichtung;
- Fig.5: eine Draufsicht auf eine U-förmige Anordnung einer Aufbereitungseinheit und Strangeinheit für die Herstellung eines Filterstrangs und
- Fig. 6: eine Draufsicht auf eine U-förmige Anordnung zur Herstellung von zwei Filtersträngen Im Doppelstrangverfahren.

In den folgenden Figuren sind jeweils gleiche oder gleichartige Elemente bzw. entsprechende Teile mit denselben Bezugszlffern versehen, so dass von einer entsprechenden erneuten Vorstellung abgesehen wird.

In den Figuren 1a und 1b sind In einer schematischen Draufsicht eine Anordnung einer Aufbereitungseinheit 20 und einer Strangeinheit 40 zur Herstellung eines Filterstrangs bzw. zweier Filterstränge gemäß dem Stand der Technik gezeigt.

Bei der in Fig. 1a dargestellten Ausführung wird von einem Filtertowballen 10 ein Filtertowstreifen abgezogen und zu einer Aufbereitungseinhelt 20 gefördert. In der Aufbereitungseinheit 20 wird der Filtertowstreifen nach dem Abziehen vom Filtertowballen 10 gereckt, ausgebreitet und mit Tröpfchen von Weichmachern, z.B. Triacetln, besprüht, so dass die Oberflächen der Fäden oder Fasern des Materialstreifens angelöst werden, so dass diese verkleben. Der so aufbereitete Materialstreifen wird nachfolgend zu einer Strangeinheit 40 mit einem so genannten Einlauftrichter 41 und einer nachgeordneten Formatgarnitur gefördert und übergeben.

In der Strangeinheit 40 wird der aufbereitete Filtertowstreifen mittels eines Hüllmaterialstreifens umhüllt und zu einem Filterstrang hergestellt, der anschließend in Filterstäbe für Zigaretten oder andere Tabakerzeugnisse geschnitten wird.

Bei der in Fig. 1b dargestellten Ausführung ist die Aufbereitungseinheit 20 und die Strangeinheit 40 zur Herstellung von Flltersträngen im Doppelstrangverfahren ausgebildet. Hierbei werden von zwei Filtertowballen 10 jeweils ein Filtermaterialstreifen abgezogen und jeweils separat In der Aufbereltungseinhelt 20 aufbereitet und an die doppeibahnige Strangeinheit 40 übergeben.

Bei den in Fig. 1a und 1b gezeigten Anordnungen sind die Aufbereitungseinheit 20 und die Strangeinheit 40 unmittelbar miteinander gekoppelt, so dass der aufbereitete Filtermaterialstreifen zwischenförderorganfrei von der Aufbereitungseinheit 20 an die Strangeinheit 40 direkt übergeben wird. Die Aufbereitungs- und Strangbildungsprozesse sind in den Dokumenten DE 42 09 606 A1, DE 43 08 093 A1 und DE 42 09 789 A1 ausführlich beschrieben, so dass auf den Offenbarungsgehalt dieser Dokumente ausdrücklich verwiesen wird. Die Offenbarung der genannten Dokumente wird ausdrücklich In die Offenbarung der vorliegenden Patentanmeldung aufgenommen.

In Fig. 2 ist eine erfindungsgemäße L-förmige Anordnung einer Aufbereitungseinheit 20 und einer Strangeinheit 40 gezeigt, wobei die Aufbereitungseinheit 20 und die Strangeinheit 40 Im rechten Winkel zueinander angeordnet sind. Um den in der Aufbereitungseinheit 20 aufbereiteten Filtermaterialstreifen der Strangeinheit 40 zuzuführen, ist eine Umienkeinheit 30 mit einer Umlenkrolle 31 zwischen der Aufbereitungseinheit 20 und der Strangeinheit 40 vorgesehen.

Durch die erfindungsgemäße Umlenkeinheit 30 wird eine Filtermaterialbahnüberführungseinrichtung zwischen der Aufbereitungseinheit 20 und der Strangeinheit 40 ausgebildet, so dass hierdurch die Aufbereitungseinheit 20 und die Strangeinheit 40 unabhängig voneinander aufgestellt werden können. Insbesondere wird durch eine L-förmige Anordnung der Aufbereitungseinheit 20 und der Strangeinheit 40 das Platzangebot in einem Raum bzw. einer Fabrik besser ausgenutzt. Insgesamt ergeben sich zahlreiche Aufstellvarianten für eine gewünschte Kombination einer derartigen Maschine. Mittels der Umlankeinheit 30 wird eine Entkopplung der Aufbereitungseinheit 20 und der Strangeinheit 40 erreicht, da die Aufbereitungseinheit 20 und die Strangeinheit 40 räumlich entfernt voneinander aufgestellt werden können.

Bei der in Fig. 2 schematisch dargestellten Anordnung wird ein Filterstrang herstellt.

In Fig. 3 ist ebenfalls eine L-förmige Anordnung einer Aufbereitungseinheit 20 und einer Strangeinheit 40 zur Herstellung von Filtersträngen im Doppelstrangverfahren dargestellt, wobei zwischen der rechtwinkellgen Anordnung der Aufbereitungseinheit 20 und der Strangeinheit 40 die Umlenkeinhelt 30 angeordnet ist. Die Umlenkeinheit 30 verfügt neben der Umlenkrolle 31 für beide Filtermaterialstreifen über jeweils eine Führungsrolle 32 für Jeweils einen Filtermaterialstrolfen. Zweck der Führungsrollen 32 Ist das Auseinanderführen der beiden Towstrelfen, um sie annähernd rechtwinklig jeweils einem Einlauftrichter 41 zuzuführen. Die Führungsrollen 32 sind so angeordnet, dass beide Towstreifen die gleiche Länge haben.

In Fig. 4a ist schematisch eine seitliche Ansicht der Umlenkeinheit 30 mit der Anordnung der Rollen 31, 32 dargestellt, wie sie in Fig. 3 gezeigt ist. Die Umlenkrolle 31 ist als doppelte Rolle ausgebildet, so dass die beiden geförderten Filtermaterialstreifen in einer Nut der V-förmigen Rolle 31 geführt werden. Anschließend werden die beiden Filtermaterialstreifen getrennt über die beiden Führungsrollen 32 zu jeweils dem zugehörigen Einlauftrichter 41 geführt. Die Umlenkrolle 31 und die Führungsrolle 32 werden jeweils von einem Einzelantrieb rotiert. In einer alternativen Ausführung ist als Antrieb für die Umlenkrolle 31 und die Führungsrollen 32 ein Zahnriemen oder dergleichen vorgesehen.

In Fig. 4b ist eine alternative Anordnung der Umlenkrolle 31 und der Führungsrollen 32 dargestellt, wobei die Umlenkrolle 31 und die Führungsrollen 32 in Transportrichtung der beiden Filtermaterialstreifen angeordnet sind. Hierdurch ergibt sich eine geneigte Anordnung der Rollen. Um eine sichere Führung der Filtermaterialstreifen zu gewährleisten, sind sowohl die Umlenkrolle 31 als auch die Führungsrollen 32 mit einer nutförmigen vertieften Umlauffläche ausgebildet.

Bei den Ausführungsbeispielen in Fig. 5 und Fig. 6 sind die Aufbereitungseinheit 20 und die Strangeinheit 40 zur Herstellung eines Filterstrangs bzw. zweier Filterstränge zusammen mit der Umlenkeinheit 30 U-förmig angeordnet. Hierdurch ergibt sich eine Nebeneinanderstellung der Aufbereftungseinhelt und der Strangeinheit 40.

In entsprechender Weise lassen sich gemäß dem in Fig. 6 dargestellten Ausführungsbeispiel die Aufbereitungseinheit 20 und die Strangeinheit 40 über Eck und versetzt zueinander anordnen, so dass gemäß dieser Ausführung zwei Filterstränge hergestellt werden.

Selbstverständlich ist es im Rahmen der Erfindung möglich weitere Möglichkeiten der Aufstellung einer Aufbereitungseinheit 20 und einer Strangeinheit 40 zusammen mit einer Umlenkeinheit 30 vorzusehen. Beispielsweise ist es im Rahmen der Erfindung denkbar, dass die Aufbereitungseinheit 20 und die Strangeinheit 40 übereinander angeordnet werden, so dass der bzw. die Filtermaterialstreifen über die Umlenkeinheit 30 nach unten oder nach oben geführt werden.

### Bezugszeichenliste

- 10: Filtertowballen
- 20: Aufbereitungseinheit
- 30: Umlenkeinheit
- 31: Umlenkrolle
- 32: Führungsrolle
- 40: Strangeinheit
- 41: Einlauftrichter

## Patentansprüche

1. Anordnung zur Herstellung wenigstens eines Filterstrangs für Produkte der Tabak verarbeitenden Industrie mit einer Filtermaterialbahnaufbereitungseinrichtung (20), insbesondere Filtertowstreifenaufbereitungseinrichtung, und einer Filterstrangbildungseinrichtung (40), wobei eine Filtermaterialbahnüberführungseinrichtung (30) zwischen der Filtermaterialbahnaufbereitungseinrichtung (20) und der Filterstrangbildungseinrichtung (40) vorgesehen ist, wobei die Filtermaterialbahnüberführungseinrichtung (30) eine Umlenkeinrichtung (31, 32) zur Umlenkung des Filtermaterialstreifens aufweist, **dadurch gekennzeichnet, dass** die Filtermaterialbahnaufbereitungseinrichtung (20) und die Filterstrangbildungseinrichtung (40) L-förmig oder U-förmig angeordnet sind.

2. Anordnung nach Anspruch 1, **dadurch gekennzeichnet, dass** die Filtermaterialbahnüberführungseinrichtung (30) die Förderung des Filtermaterialstreifens unterstützende Transportmittel aufweist.

3. Anordnung nach Anspruch 1 oder 2, **dadurch gekennzeichnet, dass** die Filtermaterialbahnüberführungseinrichtung (30) und/oder die Umlenkeinrichtung (31, 32) wenigstens einen Antrieb aufweisen.

4. Anordnung nach einem der Ansprüche 1 bis 3, **dadurch gekennzeichnet, dass** als Transportmittel und/oder Umlenkeinrichtung wenigstens eine Rolle (31, 32) vorgesehen ist.

5. Anordnung nach Anspruch 4, **dadurch gekennzeichnet, dass** die wenigstens eine Rolle (31, 32) nutförmig, insbesondere V-förmig oder U-förmig, ausgebildet ist.

6. Anordnung nach einem oder mehreren der Ansprüche 1 bis 5, **dadurch gekennzeichnet, dass** die Filtermaterialbahnaufbereitungseinrichtung (20) zur Aufbereitung mehrerer Filtermaterialstreifen ausgebildet ist.

7. Anordnung nach einem oder mehreren der Ansprüche 1 bis 5, **dadurch gekennzeichnet, dass** die Filterstrangbildungseinrichtung (40) zur Bildung mehrerer Filterstränge ausgebildet ist.

8. Anordnung nach einem oder mehreren der Ansprüche 1 bis 7, **dadurch gekennzeichnet, dass** die Filtermaterialbahnaufbereitungseinrichtung (20) und die Filterstrangbildungseinrichtung (40) räumlich versetzt zueinander angeordnet sind.

9. Anordnung nach einem oder mehreren der Ansprüche 1 bis 8, **dadurch gekennzeichnet, dass** die Filteraufbereitungseinrichtung (20) und die Filterstrangbildungseinrichtung (40) übereinander und/oder nebeneinander angeordnet sind.

10. Verwendung einer Filtermaterialbahnübertragungseinrichtung (30) mit einer Umlenkeinrichtung (31, 32) zur Umlenkung eines Filtermaterialstreifens in einer Anordnung nach einem oder mehreren der Ansprüche 1 bis 9.

## Claims

1. Arrangement for manufacturing at least one filter rope for products of the tobacco-processing industry comprising a filter material web processing device (20), in particular a filter tow strip processing device, and a filter rope forming device (40), wherein a filter material web transfer device (30) is provided between the filter material web processing device (20) and the filter rope forming device (40), wherein the filter material web transfer device (30) comprises a deflection device (31, 32) for deflecting the filter material strip, **characterized in that** the filter material web processing device (20) and the filter rope forming device (40) are arranged in an L-shaped or U-shaped manner.

2. Arrangement according to claim 1, **characterized in that** the filter material web transfer device (30) comprises transport means that assist the conveying of the filter material strip.

3. Arrangement according to claim 1 or 2, **characterized in that** the filter material web transfer device (30) and/or the deflection device (31, 32) comprise at least one drive.

4. Arrangement according to one of claims 1 to 3, **characterized in that** as transport means and/or deflection device at least one roller (31, 32) is provided.

5. Arrangement according to claim 4, **characterized in that** the at least one roller (31, 32) is of a groove-shaped, in particular V-shaped or U-shaped design.

6. Arrangement according to one or more of claims 1 to 5, **characterized in that** the filter material web processing device (20) is designed for the processing of a plurality of filter material strips.

7. Arrangement according to one or more of claims 1 to 5, **characterized in that** the filter rope forming device (40) is designed for the formation of a plurality of filter ropes.

8. Arrangement according to one or more of claims 1 to 7, **characterized in that** the filter material web processing device (20) and the filter rope forming device (40) are disposed spatially offset relative to one another.

9. Arrangement according to one or more of claims 1 to 8, **characterized in that** the filter processing device (20) and the filter rope forming device (40) are disposed one above the other or side by side.

10. Use of a filter material web transfer device (30) comprising a deflection device (31, 32) for deflecting a filter material strip in an arrangement according to one or more of claims 1 to 9.

## Revendications

1. Installation pour la fabrication d'au moins un boudin de filtre pour des produits de l'industrie de transformation du tabac, comportant un dispositif de préparation de bande de matériau pour filtre (20), en particulier un dispositif de préparation de ruban d'étoupe à filtre, et un dispositif de formation de boudin de filtre (40), un dispositif de transfert de bande de matériau pour filtre (30) étant alors prévu entre le dispositif de préparation de bande de matériau pour filtre (20) et le dispositif de formation de boudin de filtre (40), le dispositif de transfert de bande de matériau pour filtre (30) comprenant un dispositif de déviation (31, 32) destiné à faire changer de direction le ruban de matériau pour filtre, **caractérisée en ce que** le dispositif de préparation de bande de matériau pour filtre (20) et le dispositif de formation de boudin de filtre (40) sont positionnés sous la forme d'un L ou la forme d'un U.

2. Installation selon la revendication 1, **caractérisée en ce que** le dispositif de transfert de bande de matériau pour filtre (30) présente des moyens de transport soutenant l'avancement du ruban de matériau pour filtre.

3. Installation selon la revendication 1 ou 2, **caractérisée en ce que** le dispositif de transfert de bande de matériau pour filtre (30) et/ou le dispositif de déviation (31, 32) présentent au moins un entraînement.

4. Installation selon l'une des revendications 1 à 3, **caractérisée en ce qu'**au moins un galet (31, 32) est prévu comme moyens de transport et/ou dispositif de déviation.

5. Installation selon la revendication 4, **caractérisée en ce que** le au moins un galet (31, 32) est doté d'une configuration en forme de gorge, en particulier en forme de V ou en forme de U.

6. Installation selon une ou plusieurs des revendications 1 à 5, **caractérisée en ce que** le dispositif de préparation de bande de matériau pour filtre (20) est conçu pour la préparation de plusieurs rubans de matériau pour filtre.

7. Installation selon une ou plusieurs des revendications 1 à 5, **caractérisée en ce que** le dispositif de formation de boudin de filtre (40) est conçu pour la formation de plusieurs boudins de filtre.

8. Installation selon une ou plusieurs des revendications 1 à 7, **caractérisée en ce que** le dispositif de préparation de bande de matériau pour filtre (20) et le dispositif de formation de boudin de filtre (40) sont positionnés suivant un décalage mutuel dans l'espace.

9. Installation selon une ou plusieurs des revendications 1 à 8, **caractérisée en ce que** le dispositif de préparation de filtre (20) et le dispositif de formation de boudin de filtre (40) sont placés l'un au-dessus de l'autre et/ou l'un à côté de l'autre.

10. Utilisation d'un dispositif de transfert de bande de matériau pour filtre (30) comportant un dispositif de déviation (31, 32) pour faire changer de direction un ruban de matériau pour filtre dans une installation selon une ou plusieurs des revendications 1 à 9.
